# EUROPÄISCHE PATENTSCHRIFT

(11) **EP 1 997 194 B1**
(45) Veröffentlichungstag und Bekanntmachung des Hinweises auf die Patenterteilung: **16.12.2009**
(21) Anmeldenummer: 07703260.5
(22) Anmeldetag: 05.02.2007
(51) Int. Cl.: H01R 24/00

(54) **Steckverbinder für die Telekommunikations- und Datentechnik**
Plug-type connector for telecommunications and data engineering
Connecteur pour la transmission de données et les télécommunications

(30) Priorität: 18.03.2006 DE 102006012518
(43) Veröffentlichungstag der Anmeldung: 03.12.2008
(73) Patentinhaber: ADC GMBH, 14167 Berlin (DE)
(72) Erfinder: BORCHARDT, Hartmut, 10827 Berlin (DE)
(86) Internationale Anmeldenummer: PCT/EP2007/000950
(87) Internationale Veröffentlichungsnummer: WO 2007/107206

(56) Entgegenhaltungen:
- WO-A-02/15339
- US-A- 5 346 410

## Beschreibung

Die Erfindung betrifft einen Steckverbinder für die Telekommunikations- und Datentechnik gemäß dem Oberbegriff des Anspruchs 1.

Derartige Steckverbinder sind beispielsweise RJ45-Buchsen oder -Stecker, wobei eine solche gattungsgemäße RJ45-Buchse in der WO 02/15339 beschrieben ist.

Weiter ist aus der DE 298 19 314 U1 ein buchsenartiger Steckverbinder bekannt, mit einem dielektrischen Steckverbindergehäuse und in dem Steckverbindergehäuse angeordneten Kontakten für die Herstellung einer Verbindung zu den Kontakten eines in eine Einstecköffnung des Steckverbindergehäuses eingefügten zugeordneten Steckverbinders, sowie mit externen Anschlusskontakten zur Herstellung einer elektrischen Verbindung zu dem buchsenartigen Steckverbinder, mit einer Anordnung zur galvanischen Entkopplung der Kontakte für den zugeordneten Steckverbinder von den externen Anschlusskontakten sowie mit einer Filtereinrichtung, wobei ein im Wesentlichen vollständig in das Steckverbindergehäuse einfügbares Element, welches sowohl die Kontakte für den zugeordneten Steckverbinder als auch die externen Anschlusskontakte hält und in welchem sowohl die Anordnung zur galvanischen Entkopplung als auch die Filtereinrichtung angeordnet ist. Die Anordnung zur galvanischen Entkopplung und die Filtereinrichtung umfassen Induktivitäten, welche durch Spulen mit Ferrit-Ringkern gebildet sind, deren Mittenachsen jeweils parallel zueinander ausgerichtet sind. Transformatoren zur galvanischen Entkopplung wirken als Bandpass, was insbesondere bei breitbandigen Übertragungen nach CAT6 als auch 10 Gigabit/s-Ethernet-Anwendungen von Nachteil ist.

Aus der US-A-5 346 410 ist ein Steckverbinder für die Telekommunikations- und Datentechnik zum Anschließen eines symmetrischen Datenkabels bekannt, wobei der Steckverbinder ein elektrisch isolierendes Steckverbindergehäuse sowie erste Kontakte und zweite Kontakte umfasst, wobei mittels der ersten Kontakte mehrere Adernpaare eines symmetrischen Datenkabels kontaktiert werden und mittels der zweiten Kontakte ein elektrischer Kontakt mit den Kontakten eines komplementären Steckverbinders herstellbar ist, wobei jeweils zwei erste Kontakte einem Adernpaar zugeordnet sind und jedem ersten Kontakt ein zweiter Kontakt zugeordnet ist, wobei die ersten Kontakte mit ihren zugeordneten zweiten Kontakten galvanisch verbunden sind, wobei der Steckverbinder eine als Ferrit-Hülse ausgebildete Gleichtaktfilter-Anordnung aufweist.

Bei CAT6 oder 10 Gigabit/s-Ethernet-Anwendungen tritt neben den bekannten Übersprecheffekten innerhalb eines Steckverbinders, wie NEXT (Near End Cross Talk) und FEXT (Far End Cross Talk), ein erhöhter Einfluss des so genannten ANEXT (Alien Near End Cross Talk) bzw. AFEXT (Alien Far End Cross Talk) bei benachbarten Steckverbindern auf. Der Einfluss des ANEXT bzw. AFEXT nimmt mit höheren Signalübertragungsraten stark zu. Dieses AXT (Alien Cross Talk) setzt sich zusammen aus dem direkten AXT zwischen den Steckverbindern und dem indirekten AXT über die Gegen- zu Gleichtaktwandlung des Steckverbinders, der Gleichtaktkopplung zwischen den angeschlossenen Kabeln und der Gleich- zu Gegentaktwandlung im gestörten Steckverbinder.

Der Erfindung liegt daher das technische Problem zugrunde, einen Steckverbinder für die Telekommunikations- und Datentechnik zu schaffen, mittels dessen bei hohen Übertragungsraten von CAT6 bzw. 10 Gigabit/s-Ethernet der Einfluss des ANEXT reduziert wird.

Die Lösung des technischen Problems ergibt sich durch den Gegenstand mit den Merkmalen des Anspruchs 1. Weitere vorteilhafte Ausgestaltungen der Erfindung ergeben sich aus den Unteransprüchen.

Hierzu ist allen Adernpaaren jeweils eine Gleichtaktfilter-Anordnung zugeordnet. Hierdurch wird paarweise ein störendes Gleichtaktsignal gedämpft, so dass dieser gedämpfte Gleichtaktanteil nicht zu einem AXT in einem benachbarten Steckverbinder führt. Gleichzeitig dämpft die Gleichtaktfilter-Anordnung auch eingekoppelte Gleichtaktsignale von anderen Steckverbindern.

Dabei ist die Gleichtakt-Anordnung als Ferrit-Hülse ausgebildet, wobei jedem Adernpaar eine eigene Ferrit-Hülse zugeordnet ist, wohingegen eine einzelne Ferrit-Hülse für das ganze Kabel kaum Wirkung hätte. Der Grund hierfür ist, dass die Gleichtaktsignale auf den unterschiedlichen Adernpaaren nicht zwangsläufig die gleiche Richtung haben. Daher muss die Gleichtaktstörung durch jedes Adernpaar separat reduziert werden.

Dabei besteht das Steckverbindergehäuse und/oder ein Kabelmanager mindestens teilweise aus einem Ferrit-Material oder enthält Ferrit-Material. So kann beispielsweise ein Kabelmanager vollständig aus einem Ferrit-Material bestehen, durch den dann die Adernpaare in ihrem jeweils zugeordneten Segment durchgeführt werden. Alternativ können die Ferrit-Hülsen im Steckverbindergehäuse umspritzt werden. Weiter ist es möglich, dem Kunststoff-Spritzmaterial Ferrit-Pulver beizumischen.

Vorzugsweise erfolgt eine Gleichtaktfilter-Anordnung bei einer Steckverbindung sowohl auf der Stecker- als auch auf der Buchsenseite, wobei jedoch die jeweilige Ausbildung der Gleichtaktfilter-Anordnung unterschiedlich sein kann.

Die Erfindung wird nachfolgend anhand eines bevorzugten Ausführungsbeispieles näher erläutert. Die Fig. zeigen:
- Fig. 1: eine schematische Darstellung einer Gleichtaktdrossel auf einer Leiterplatte für die ersten und zweiten Kontakte und
- Fig. 2: eine Explosionsdarstellung eines Steckverbinders (Stand der Technik).

In der Fig. 2 ist ein Steckverbinder 1 in einer Explosionsdarstellung gezeigt. Der Steckverbinder 1 umfasst ein Steckverbindergehäuse 2, eine Leiterplatte 3, einen Niederhalter 4 und einen Kabelmanager 5. Das Steckverbindergehäuse 2 ist im dargestellten Beispiel als Buchsengehäuse mit verschiedenen Rast- und Einsteckmitteln ausgebildet. An den Seitenflächen ist das Steckverbindergehäuse 2 mit einem Schirmblech 6 ausgebildet. Die Leiterplatte 3 ist auf ihrer Vorderseite mit einem Satz von zweiten Kontakten 7 und auf ihrer Rückseite mit einem Satz von ersten Kontakten 8 bestückt, die als Schneid-Klemm-Kontakte ausgebildet sind. Jeweils ein Kontakt 7 ist mit einem Kontakt 8 verbunden. Die Leiterplatte 3 wird dann in das Steckverbindergehäuse 2 eingeführt. Dabei durchdringen Zylinderstifte 9 des Steckverbindergehäuses 2 Bohrungen in Leiterplatte 3, so dass Steckverbindergehäuse 2 und Leiterplatte 3 zueinander justiert und fixiert sind. Die als HF-Kontakte ausgebildeten Kontakte 7 ragen dann in eine von der Vorderseite des Steckverbindergehäuses zugängliche Öffnung hinein. Anschließend wird der Niederhalter 4 über die Kontakte 8 des zweiten Satzes geschoben und mit dem Steckverbindergehäuse 2 verrastet. Hierzu ist der Niederhalter 4 an der Stirnseite mit Rastnasen 10 ausgebildet und weist durchgehende Öffnungen 11 für die Schneid-Klemm-Kontakte 8 auf. Des Weiteren ist der Niederhalter 4 mit zwei Rasthaken 12 ausgebildet, die zur Verrastung mit einem Kabelmanager 5 dienen. Der Kabelmanager 5 ist im Wesentlichen quadratisch ausgebildet und weist mittig eine Öffnung auf, um die ein zylindrischer Ansatz 14 angeordnet ist. Die Öffnung erstreckt sich von der Rückseite durchgehend bis zur Vorderseite, wobei in der Öffnung ein Führungskreuz 17 angeordnet ist, dass die Öffnung in vier Segmente unterteilt. Dabei wird jeweils ein zugehöriges Adernpaar eines Datenkabels in einem Segment geführt.

In der Fig. 1 ist nun schematisch eine erste Ausführungsform der Gleichtaktfilter-Anordnung für einen Steckverbinder gemäß Fig. 2 dargestellt. Auf der Leiterplatte 3 sind zwei zugehörige Schneid-Klemm-Kontakte 8 dargestellt, mittels derer die Adern eines Adernpaares kontaktiert werden. Die beiden Schneid-Klemm-Köntakte 8 sind elektrisch über jeweils eine Leiterbahn 20, 21 mit einem SMD-Bauelement 22 verbunden, das eine Gleichtaktdrossel 23 mit Ferrit-Ring 24 umfasst. Über Leiterbahnen 25, 26 sowie nicht dargestellte Durchkontaktierungen ist das SMD-Element 22 mit den zugehörigen HF-Kontakten 7 auf der anderen Seite der Leiterplatte 3 verbunden. Hierdurch wird paarweise das Gleichtaktsignal auf dem Adernpaar reduziert, so dass dieses Adernpaar eine geringere Störquelle für benachbarte Steckverbinder darstellt. Im dargestellten Ausführungsbeispiel wurde die Gleichtaktdrossel 23 nur für ein Adernpaar dargestellt. Es versteht sich, dass bei einer RJ45-Buchse gemäß Fig. 2 für die vier Adernpaare vier Gleichtaktdrosseln 23 Anwendung finden. Alternativ kann auch das Steckverbindergehäuse 2 bzw. der Niederhalter 4 und/oder der Kabelmanager 5 aus Ferrit-Material bestehen bzw. Ferrit-Material enthalten.

### Bezugszeichenliste

- 1: Steckverbinder
- 2: Steckverbindergehäuse
- 3: Leiterplatte
- 4: Niederhalter
- 5: Kabelmanager
- 6: Schirmblech
- 7: HF-Kontakte
- 8: Schneid-Klemm-Kontakte
- 9: Zylinderstifte
- 10: Rastnasen
- 11: Öffnungen
- 12: Rasthaken
- 14: zylindrischer Ansatz
- 17: Führungskreuz
- 20: Leiterbahn
- 21: Leiterbahn
- 22: SMD-Bauelement
- 23: Gleichtaktdrossel
- 24: Ferrit-Ring
- 25: Leiterbahn
- 26: Leiterbahn

## Patentansprüche

1. Steckverbinder (1) für die Telekommunikations- und Datentechnik zum Anschließen eines symmetrischen Datenkabels, wobei der Steckverbinder (1) ein elektrisch isolierendes Steckverbindergehäuse (2) sowie erste Kontakte (8) und zweite Kontakte (7) umfasst, wobei mittels der ersten Kontakte (8) mehrere Adernpaare eines symmetrischen Datenkabels kontaktiert werden und mittels der zweiten Kontakte (7) ein elektrischer Kontakt mit den Kontakten eines komplementären Steckverbinders herstellbar ist, wobei jeweils zwei erste Kontakte (8) einem Adernpaar zugeordnet sind und jedem ersten Kontakt (8) ein zweiter Kontakt (7) zugeordnet ist, wobei die ersten Kontakte (8) mit ihren zugeordneten zweiten Kontakten (7) galvanisch verbunden sind, wobei der Steckverbinder (1) eine als Ferrit-Hülse ausgebildete Gleichtaktfilter-Anordnung aufweist,
**dadurch gekennzeichnet, dass**
allen Adernpaaren jeweils eine Ferrit-Hülse zugeordnet ist, wozu ein Kabelmanager (5) und/oder das Steckverbindergehäuse (2) mindestens teilweise aus einem Ferrit-Material besteht oder Ferrit-Material enthält.

2. Steckverbinder nach Anspruch 1, **dadurch gekennzeichnet, dass** der Kabelmanager (5) vollständig aus Ferrit-Material besteht.

3. Steckverbinder nach Anspruch 1, **dadurch gekennzeichnet, dass** das Steckverbindergehäuse (2) aus Kunststoff besteht, wobei dem Kunststoff-Spritzmaterial ein Ferrit-Pulver beigemischt ist oder Ferrit-Hülsen umspritzt werden.

## Claims

1. Plug-in connector (1) for telecommunications and data technology for the purpose of connecting a symmetrical data cable, the plug-in connector (1) comprising an electrically insulating plug-in connector housing (2) as well as first contacts (8) and second contacts (7), contact being made with a plurality of core pairs of a symmetrical data cable by means of the first contacts (8), and it being possible for an electrical contact to be produced with the contacts of a complementary plug-in connector by means of the second contacts (7), in each case two first contacts (8) being assigned to a core pair, and a second contact (7) being assigned to each first contact (8), the first contacts (8) being DC-connected to their associated second contacts (7), the plug-in connector (1) having a common-mode filter arrangement in the form of a ferrite sleeve,
**characterized in that**
in each case one ferrite sleeve is assigned to all of the core pairs, for which purpose a cable manager (5) and/or the plug-in connector housing (2) is made at least partially from a ferrite material or contains ferrite material.

2. Plug-in connector according to Claim 1, **characterized in that** the cable manager (5) is made completely from ferrite material.

3. Plug-in connector according to Claim 1, **characterized in that** the plug-in connector housing (2) is made from plastic, a ferrite powder being admixed to the plastic injection-molding material or ferrite sleeves being encapsulated by injection molding.

## Revendications

1. Connecteur enfichable (1) pour la technique des télécommunications et des données, destiné à raccorder un câble de données symétrique, le connecteur enfichable (1) présentant un premier boîtier électriquement isolant (2) de connecteur enfichable ainsi que des premiers contacts (8) et des deuxièmes contacts (7), plusieurs paires de fils d'un câble de données symétrique étant raccordées au moyen des premiers contacts (8) et un contact électrique avec les contacts d'un connecteur enfichable complémentaire pouvant être établi au moyen des deuxièmes contacts (7), deux premiers contacts (8) étant associés à une paire de fils et un deuxième contact (7) étant associé à chaque premier contact (8), les premiers contacts (8) étant reliés galvaniquement aux deuxièmes contacts (7) qui leur sont associés, le connecteur enfichable (1) présentant un système de filtre de synchronisation configuré sous la forme d'une douille en ferrite, **caractérisé en ce que** une douille en ferrite est associée à chacune des paires de fils, et dans ce but un gestionnaire (5) de câbles et/ou le boîtier (2) de connecteur enfichable est constitué au moins en partie d'un matériau de ferrite ou contient un matériau de ferrite.

2. Connecteur enfichable selon la revendication 1, **caractérisé en ce que** le gestionnaire (5) de câbles est constitué entièrement d'un matériau de ferrite.

3. Connecteur enfichable selon la revendication 1, **caractérisé en ce que** le boîtier (2) du connecteur enfichable est constitué de matière synthétique, la matière synthétique injectée étant mélangée à une poudre de ferrite ou des douilles en ferrite étant injectées autour du boîtier.
